# EUROPÄISCHE PATENTSCHRIFT

(11) **EP 0 138 774 B1**
(45) Veröffentlichungstag und Bekanntmachung des Hinweises auf die Patenterteilung: **05.07.1989**
(21) Anmeldenummer: 84810509.4
(22) Anmeldetag: 18.10.1984
(51) Int. Cl.: A63B 5/18

(54) **Sprungmatte**
Landing mat for jumping
Tapis de réception pour sauts

(30) Priorität: 19.10.1983 CH 5686/83
(43) Veröffentlichungstag der Anmeldung: 24.04.1985
(73) Patentinhaber: Hofer, Karl, CH-3510 Konolfingen (CH)
(72) Erfinder: Hofer, Karl, CH-3510 Konolfingen (CH)
(74) Vertreter: Kerr, Andrew

(56) Entgegenhaltungen:
- BE-A- 559 524
- DE-A- 2 003 683
- DE-U- 7 806 307
- GB-A- 1 036 186
- GB-A- 1 463 308
- US-A- 2 126 588
- US-A- 3 513 491

## Beschreibung

Die Erfindung betrifft eine Sprungmatte für Hoch- und Stabhochsprung, bestehend aus zwei oder mehr Teilstücken.

Sprungmatten, die geeignet sind, den Sportler nach dem Sprung verletzungsfrei aufzufangen, sind aufgrund ihrer Abmessungen schwierig zu transportieren und zu lagern, wenn sie nicht gebraucht werden. Deshalb verbleiben derartige Matten in vielen Fällen während längerer Zeit am Ort ihres Einsatzes, auch wenn dieser sich im Freien befindet und daher keinen oder nur geringen Schutz gegen Witterungseinflüsse, Mißbrauch, Vandalismus und dergl. bietet. Schutzabdeckungen, wie Gitter und dergl. beseitigen das Problem nur teilweise und sind zudem aufwendig und teuer und benötigen ihrerseits einen Aufbewahrungsplatz während des Nichtgebrauchs.

Aus der GB-A-1 453 308 ist eine Sprungmatte aus zwei oder mehr Teilstücken gleicher Dicke und Länge bekannt, die parallel nebeneinander angeordnet und entlang ihren längsseitigen Stirnflächen miteinander verbunden sind. Zur Verbindung dient die Verschnürung der beiden Deckschichten, bzw. mit ihr zusammenwirkende Verbindungsmittel. Die Verbindung zweier Teilstücke erfolgt also im wesentlichen entlang der Mittellinie der jeweiligen Stirnflächen. Infolgedessen kann um die Verbindung als Achse kein Umklappen erfolgen.

Aus dem DE-U-7 806 307 ist eine Gymnastikmatte bekannt, die durch Einschnitte in ihrem unteren Bereich in Teilstücke gegliedert ist, die um die verbleibenden Stege als Drehachsen zusammenklappbar ist. Gymnastikmatten sind aber hinsichtlich ihrer Dicke, ihres Gewichts und ihrer Handlichkeit nicht mit Sprungmatten vergleichbar.

Aus der deutschen Offenlegungsschrift DE-A-2912810 ist eine transportable Sicherheitseinrichtung für gefährliche Sportübungen bekannt, die aus einzelnen Schaumstoffblöcken besteht, die zu einer großflächigen Matte zusammengesetzt werden können. Die individuellen Blöcke sind zur Erhöhung der Nachgiebigkeit und zur Verringerung der Elastizität derart mit gitterförmig von oben durch den größten Teil ihrer Dicke geführten Einschnitten versehen, dass jeder Block gewissermaßen ein Bündel von Schaumstoffsäulen darstellt. Transport und Lagerung der einzelnen Blöcke sind im Vergleich zu einer großen ungetrennten Matte einfacher. Auf der anderen Seite sind Auf- und Abbau einer Matte aus Blökken, die zum Einsatz einzeln durch geeignete Verbindungselemente miteinander verbunden sein müssen, umständlich und zeitraubend, so daß auch bei dieser Matte die Tendenz besteht, sie über längere Zeit am Einsatzort zu belassen. Diese Mattenkonstruktion stellt also keine Lösung des eingangs erwähnten Problems dar.

Aus der deutschen Offenlegungsschrift DE-A-2 751 815 ist eine elastische Matte für Sport und Gymnastikzwecke bekannt, deren Länge ein Mehrfaches ihrer Breite beträgt und die zum Transport und zur Lagerung platzsparend zusammenpackbar ist. Dies wird dadurch erreicht, daß die Matte in regelmäßigen Abständen quer zu ihrer Längsrichtung verlaufende Einschnitte aufweist, die das Aufrollen oder Zusammenlegen erleichtern.

Bei dieser Matte handelt es sich jedoch nicht um eine Sprungmatte, sondern eine Matte für Gymnastik Bodenturnen und dergl., die naturgemäß völlig andere Abmessungen hat als eine Sprungmatte. Handhabungs- und Lagerungsprobleme ergeben sich ausschließlich infolge der Länge derartiger Matten, die bis zu 12 m betragen kann. Um für Transport und Lagerung die Längsausdehnung zu verringern, bietet sich ein Aufrollen oder zickzackförmiges Zusammenklappen an. Die verhältnismäßige geringe Dicke derartiger Matten von 10 bis maximal 100 mm steht dieser Art der Handhabung nicht entgegen.

Sprungmatten sind demgegenüber um ein Vielfaches dicker, voluminöser und schwerer und demzufolge unhandlicher. Die in der DE-A-2751 815 beschriebene Lösung zur Erleichterung der Handhabung und Lagerung der Matten ist daher für Sprungmatten nicht geeignet.

Der Erfindung liegt die Aufgabe zugrunde, eine Sprungmatte bereitzustellen, deren Handhabung so erleichtert ist, daß das Risiko ihrer Beschädigung außerhalb ihres normalen Gebrauchs verringert ist.

Erfindungsgemäß wird diese Aufgabe gelöst durch eine Sprungmatte der eingangs erwähnten Art, die sich dadurch auszeichnet, daß die Verbindung der Teilstücke entlang von Längskanten der Seitenflächen verläuft derart, daß die Teilstücke durch Drehung um die Kantenverbindung als Scharnier zusammenklappbar sind, und daß die Matte auf einem Rahmen befestigt ist, der mit Rollen bzw. Rädern (12) versehen ist.

Vorzugsweise ist eine Matte dieser Art auf einem Rahmen angeordnet, der durch entsprechende Aufteilung und geeignete Scharnierverbindungen ebenfalls klappbar ist. Eine bevorzugte Ausführungsform der Matte ist mit einer die ganze aufgeklappte Fläche überdeckenden vergleichsweise dünneren Schutzmatte versehen. Die Verbindung der Teilstücke besteht vorzugsweise in einer Verschnürung.

Nachfolgend wird anhand der beiliegenden Zeichnungen ein bevorzugtes Ausführungsbeispiel der Erfindung beschrieben. Es zeigen
Fig. 1 eine perspektivische Ansicht einer Matte im sprungbereiten, d.h. aufgeklappten Zustand mit Rahmen und Fahrwerk,
Fig. 2 eine perspektivische Ansicht der in Fig. 1 gezeigten Matte mit zusammengeklappten Mattenteilen und noch offenem Rahmen,
Fig. 3 eine perspektivische Ansicht der vollständig zusammengeklappten Matte,
Fig. 4 eine perspektivische Detailansicht der Verbindung der Mattenteile.

Wie in Fig. 1 gezeigt, besteht eine Matte nach der Erfindung z. B. im wesentlichen aus zwei etwa gleich großen Teilen 1, 2 aus einem Schaumstoffkern, der von einer Hülle aus Kunstleder oder dergl. umgeben ist. Die Hülle für jeden Mattenteil

ist zweiteilig. Die beiden Hüllenteile um jeden Kern sind mittels einer durch Ösen geführten Schnürung in an sich bekannter Weise miteinander verbunden (Fig. 4).

Die beiden Mattenteile 1, 2 liegen so auf einem Rahmen 3, daß sich ihre einander zugewandten Längsseitenflächen 7, 8 berühren.

Die ganze Mattenoberseite ist mit einer zusätzlichen Schutzmatte 4 und ggf. mit einer weiteren Hülle (nicht gezeigt) abgedeckt.

Wie aus der detaillierten Fig. 4 ferner ersichtlich, sind die beiden Mattenteile 1, 2 entlang der oberen Kanten 5, 6 der einander zugewandten Seitenflächen 7, 8 durch eine Verschnürung 9 miteinander verbunden. Die Schnürverbindung 9 ist in Fig. 4 zwecks besserer Erkennbarkeit auseinandergezogen gezeigt. Im Benutzungszustand ist die Verschnürung aber soweit angezogen, daß sich die Seitenflächen 7, 8 und deren obere Kanten 5, 6 berühren. Die Verschnürung 9 bildet sozusagen ein Scharnier, um das die beiden Mattenteile 1, 2 gegeneinander gedreht, bzw. geklappt werden können. Das Klappen geschieht so, daß ein Mattenteil 1 fest liegt und der andere Mattenteil 2 hoch und über den ersteren geklappt wird (vergl. Fig. 2).

Der Rahmen 3 besteht wie in Fig. 3 gezeigt, ebenfalls aus zwei Teilen 10, 11, die durch Scharniere klappbar miteinander verbunden sind. Der eine Teil 10 ist mit Rädern 12 versehen und dient als Fahrwerk. Zu diesem Zweck bleibt dieser Teil 10 mit den Rädern 12 grundsätzlich auf dem Boden stehen und wird nicht aufgeklappt. Der Mattenteil 1, der auf diesem Rahmenteil 10 zu liegen kommt, kann daher als festliegender Mattenteil angesehen werden.

Der andere Teil 11 des Rahmens 3 wird, wenn der zweite Mattenteil 2 übergeklappt ist, ebenfalls hochgeklappt. Der gesamte Aufbau ist dann in seiner Grundfläche etwa halbiert und findet leichter einen Lagerplatz als eine offene Matte. Die Höhe des Aufbaus, die der doppelten Mattendicke plus der Rahmenhöhe entspricht, ist in der Regel kein Problem, da nach oben meist genügend Platz zur Verfügung steht. Außerdem besteht ein Vorteil darin, daß die Hochlage der Unterseite des übergeklappten Mattenteils 2 ein unabsichtliches Betreten verhindert, was die Beschädigungsgefahr weiter reduziert. Schließlich wird durch das Übereinanderklappen vor allem die sensible Mattenoberfläche geschützt.

An den Enden und den Seiten- und Stirnflächen weist der Rahmen nach oben ragende Bügel oder Platten 13 auf, durch die die Matte gegen Verrutschen auf dem Rahmen gesichert ist. Der klappbare Teil 11 des Rahmens 3 besitzt keine Räder sondern eine Stütze, die gleichzeitig die Funktion hat, den Rahmen im aufgeklappten Zustand am Wegrollen zu hindern.

Die Schutzmatte 4, die die aufgeklappte Matte nahtlos abdeckt, dient bei der bestimmungsgemäßen Benutzung als Spikesschutz und gleichzeitig als Polster im Bereich der Verschnürung 9 der beiden Mattenteile 1, 2.

Die Erfindung ist nicht auf eine zweiteilige Matte beschränkt. Auch eine andere Teilung, die das Handhaben einer schweren Sprungmatte noch zuläßt, ist denkbar. So wäre z. B. eine Dreiteilung mit einem zentralen festliegenden Mattenteil und zwei seitlich flügelförmig angeordneten klappbaren Teilen ebenfalls sinnvoll. Auch die Verbindung der Mattenteile miteinander kann selbstverständlich anders als durch eine Verschnürung, beispielsweise durch eine sog. Klettverbindung oder dergl. erfolgen.

## Patentansprüche

1. Sprungmatte für Hoch- und Stabhochsprung bestehend aus zwei oder mehr Teilstücken (1, 2) von im wesentlichen gleicher Dicke und gleicher Länge, die parallel nebeneinander angeordnet und jeweils entlang einer der einander berührenden Seitenflächen (7, 8) miteinander verbunden sind, dadurch gekennzeichnet, daß die Verbindung (9) der Teilstücke (1, 2) entlang von Längskanten (5, 6) der Seitenflächen (7, 8) verläuft derart, daß die Teilstücke (1, 2) durch Drehung um die Kantenverbindung (9) als Scharnier zusammenklappbar sind, und daß die Matte auf einem Rahmen (3) befestigt ist, der mit Rollen bzw. Rädern (12) versehen ist.

2. Sprungmatte nach Anspruch 1, dadurch gekennzeichnet, daß sie mit einer die gesamte aufgeklappte Fläche überdeckende Schutzmatte (4) versehen ist.

3. Sprungmatte nach Anspruch 1, dadurch gekennzeichnet, daß die Verbindung der Teilstücke (1, 2) aus einer Verschnürung (9) besteht.

## Claims

1. Landing mat for high-jumping or pole-vaulting having two or more parts (1, 2) which are substantially the same thickness and the same length, arranged parallel to each other and connected to each other along one of the adjacent side faces (7, 8) characterized in that the connection (9) of the parts (1, 2) along the elongated edge (5, 6) of the side faces (7, 8) is so constructed that the parts (1, 2) can be folded together by rotation about the edge connection (9) in the form of a hinge and that the mat is mounted on a frame (3) which is equipped with rollers or wheels (12).

2. A landing mat according to claim 1, characterized in that it is provided with a protective mat which extends over the whole of the unfolded surface.

3. Landing mat according to claim 1, characterized in that the connection of the parts (1, 2) is by means of a cord (9).

## Revendications

1. Tapis de réception pour saut en hauteur et à la perche étant composé de deux ou plusieurs parties (1, 2) sensiblement de la même épaisseur et de la même longueur, disposées parallèlement l'une à côté de l'autre et reliées respectivement.le long d'une des faces latérales contiguës (7, 8), caractérisé en ce que la jonction (9) des parties (1, 2) le long des arêtes longitudinales (5, 6) des faces latérales (7, 8) est réalisée de sorte que les parties (1, 2) soient pliantes en charnière par rotation autour de la jonction des arêtes (9), et en ce que le tapis est fixé sur un cadre (3) muni de roulettes respectivement de roues (12).

2. Tapis de réception selon la revendication 1, caractérisé en ce qu'il est muni d'un tapis protecteur (4) qui couvre toute la surface du tapis dépliée.

3. Tapis de réception selon la revendication 1, caractérisé en ce que la jonction des parties (1, 2) est réalisée par ficelage (9).
